# EUROPÄISCHE PATENTSCHRIFT

(11) **EP 1 800 271 B1**
(45) Veröffentlichungstag und Bekanntmachung des Hinweises auf die Patenterteilung: **05.11.2008**
(21) Anmeldenummer: 05785039.8
(22) Anmeldetag: 07.09.2005
(51) Int. Cl.: G07D 7/12

(54) **SICHERHEITSDOKUMENT**
SECURITY DOCUMENT
DOCUMENT DE SECURITE

(30) Priorität: 15.09.2004 DE 102004044458
(43) Veröffentlichungstag der Anmeldung: 27.06.2007
(73) Patentinhaber: OVD Kinegram AG, 6301 Zug (CH)
(72) Erfinder: PETERS, John, Anthony, CH-8804 Au (CH); TOMPKIN, Wayne, Robert, CH-5400 Baden (CH); SCHILLING, Andreas, CH-6332 Hagendorn (CH)
(74) Vertreter: Zinsinger, Norbert
(86) Internationale Anmeldenummer: PCT/EP2005/009583
(87) Internationale Veröffentlichungsnummer: WO 2006/029744

(56) Entgegenhaltungen:
- EP-A- 0 930 979
- WO-A-03/101755
- US-A- 5 712 731
- ZIENTEK P: "POLYMERIC SELF-AUTHENTICATING BANKNOTES" PROCEEDINGS OF THE SPIE, SPIE, BELLINGHAM, VA, US, Bd. 3314, 28. Januar 1998 (1998-01-28), Seiten 272-274, XP000925186 ISSN: 0277-786X
- LES COVENTRY: "Polymer notes and the meaning of life" CURRENCY CONFERENCE, [Online] April 2001 (2001-04), XP002362318 Barcelona, Spain Gefunden im Internet: URL:http://www.rba.gov.au/CurrencyNotes/Co nferencePapers/cu_coventry_0401.pdf> [gefunden am 2006-01-11]

## Beschreibung

Die Erfindung betrifft ein Sicherheitsdokument, insbesondere eine Banknote oder einen Ausweis, das über einen ersten Bereich, in dem ein erstes transparentes optisches Element angeordnet ist, und über einen zweiten Bereich verfügt, in dem ein zweites opakes optisches Element angeordnet ist. Der erste Bereich und der zweite Bereich sind hierbei derart voneinander beabstandet auf einem flexiblen Träger des Sicherheitsdokuments angeordnet, dass der erste und der zweite Bereich beispielsweise durch Biegung, Faltung oder Verdrehen des flexiblen Trägers in Überdeckung miteinander gebracht werden können.

So ist aus EP 0930979 B1 sowie Zientek, "Polymeric self-authenticating banknotes", Proc. SPIE vol. 3314 eine sich selbst überprüfende Banknote bekannt, die aus einem flexiblen Plastikträger besteht. Der flexible Plastikträger besteht aus einem transparenten Material und ist mit einer getrübten Ummantelung versehen, die eine klare transparente Fläche als Fenster frei lässt. In dem flexiblem Fenster ist nun eine Vergrößerungslinse als Selbstverifizierungsmitte angeordnet. Weiter ist auf der Banknote ein Mikrodruckbereich vorgesehen, der ein kleines Zeichen, eine kleine Linie oder ein filigranes Muster zeigt. Zur Prüfung oder Inspektion der Banknote wird nun die Banknote gefaltet und so das transparente Fenster und der Mikrodruckbereich in Überdeckung gebracht. Die Vergrößerungslinse kann nun dazu verwendet werden, den Mikrodruck dem Betrachter sichtbar zu machen und so die Banknote zu verifizieren. Die sich für den Betrachter ergebende Vergrößerung des Mikromusters ist hierbei durch die deutliche Sehweite (bei Normalsichtigen 25 cm) und durch die Brennweite der Vergrößerungslinse bestimmt. Durch die in EP 0930979 B1 vorgeschlagene Ausgestaltung der Banknote wird somit ein versteckt in der Banknote angeordnetes Sicherheitsmerkmal mittels eines auf der Banknote angeordneten Verifizierungsmittels kenntlich gemacht.

Weiter wird in EP 0256176 A1 ein Bankpassbuch mit einem verschlüsseltes Identifizierungszeichen beschrieben, welches innen auf dem hinteren Buchumschlag oder auf einer Seite des Buchs aufgedruckt ist und Mittel zum Authentizitätsnachweis in Form eines transparenten Bereiches aufweist. Der transparente Bereich ist als Leseschirm zum Entschlüsseln des verschlüsselten Identifizierungszeichens konfiguriert, sobald dieser Schirm mit der Fläche, die das verschlüsselte Identifizierungszeichen enthält, überlagert wird, indem der Buchband geschlossen wird.

Der Erfindung liegt nun die Aufgabe zugrunde, ein verbessertes Sicherheitsdokument anzugeben.

Diese Aufgabe wird von einem Sicherheitsdokument gelöst, das einen ersten transparenten Bereich, in dem ein erstes transparentes optisches Element angeordnet ist, und einen zweiten Bereich aufweist, in dem ein zweites opakes optisches Element angeordnet ist, das einen ersten optischen Effekt zeigt, wobei der erste Bereich und der zweite Bereich derart voneinander beabstandet auf einem Träger des Sicherheitsdokuments angeordnet sind, dass der erste und der zweite Bereich in Überdeckung miteinander gebracht werden können, und bei dem bei Überdeckung des zweiten mit dem ersten optischen Element in einem ersten Abstand zwischen erstem und zweitem optischen Element sich ein zweiter optischer Effekt zeigt und bei Überdeckung des zweiten mit dem ersten optischen Element in einen zweiten Abstand zwischen erstem und zweitem optischen Element, der größer als der erste Abstand ist, sich ein dritter, vom zweiten optischen Effekt unterschiedlicher optischer Effekt zeigt.

Bei Überdeckung des ersten und zweiten optischen Elements zeigt sich so ein abstandsabhängiger optischer Effekt, der abhängig von dem Abstand zwischen dem ersten und dem zweiten optischen Element ist. Abhängig davon, ob das erste und das zweite Element in Überdeckung gebracht werden, und weiter abhängig von der Beabstandung zwischen den überdeckenden ersten und zweiten optischen Elementen unterscheidet sich so der optische Effekt, der sich dem Betrachter zeigt. Die Erfindung stellt dem Nutzer so ein neuartiges Verifizierungsverfahren zur Verfügung, das weit über die bloße Kenntlichmachung eines verstärkten Sicherheitsmerkmals hinausgeht. Durch die Erfindung wird es ermöglicht, Sicherheitsdokumente mit besonders augenfälligen, überraschenden und für den Benutzer besonders einfach zu überprüfenden Sicherheitsmerkmalen zu versehen. Weiter wird durch die Erfindung die Möglichkeit eröffnet, weitere Sicherheitsmerkmale besonders kostengünstig in ein Sicherheitsdokument zu integrieren: Durch den Einsatz von lediglich einem transparenten und einem opaken optischen Element ist es möglich, das Sicherheitsdokument mit drei oder mehr Sicherheitsmerkmalen zu versehen. Dadurch wird es ermöglicht, mittels der Erfindung leicht überprüfbare, kostengünstig fertigbare und nur schwer nachahmbare Sicherheitsdokumente herzustellen.

Vorteilhafte Ausgestaltungen der Erfindung sind in den Unteransprüchen bezeichnet.

Gemäß einem bevorzugten Ausführungsbeispiel der Erfindung zeigt sich bei Überdeckung des zweiten mit dem ersten optischen Effekt mit dem ersten Abstand ein erstes Muster als zweiter optischer Effekt und bei Überdeckung des zweiten mit dem ersten optischen Element mit dem zweiten Abstand eine vergrößerte Darstellung des ersten Musters als dritter optischer Effekt. Bei Verringerung der Distanz zwischen den optischen Elementen zeigt sich so ein Verkleinerungseffekt und bei Vergrößerung der Distanz ein Vergrößerungseffekt. Ein solcher unerwarteter optischer Illusionseffekt ist sehr augenfällig und leicht zu merken.

Besonders eindrucksvolle Effekte lassen sich dann erzielen, wenn sich dem Betrachter bei Überdeckung des ersten und des zweiten optischen Elements ein diffraktives Muster zeigt, das beim ersten Abstand klein und beim zweiten Abstand deutlich größer erscheint.

Weiter ist es auch möglich, daß sich beim zweiten Abstand eine verkleinerte oder veränderte Darstellung des ersten Musters zeigt.

Gemäß eines weiteren bevorzugten Ausführungsbeispiels findet bei Abstandsverkleinerung oder -vergrößerung ein Verschwinden einer speziellen Information und/oder ein Informationswechsel statt, so dass beim ersten und beim zweiten Abstand sich dem Betrachter unterschiedliche Informationen zeigen. Weiter ist es möglich, dass sich bei einem dritten oder viertem Abstand zwischen dem ersten und dem zweiten optischen Element weitere unterschiedliche optische Effekte zeigen.

Vorzugsweise unterscheidet sich hierbei sowohl der zweite als auch der dritte optische Effekt deutlich vom ersten optischen Effekt, stellen so beispielsweise unterschiedliche Informationen oder deutlich unterschiedliche Größendarstellungen einer Information dar.

Gemäß einem bevorzugten Ausführungsbeispiel der Erfindung weist das opake zweite optische Element eine gemäß einem Mikromuster strukturierte erste Schicht auf. Mikromuster bedeutet hierbei, dass es sich bei dem Muster um ein hochauflösendes Muster handelt, dessen typische Größe höher als das Auflösungsvermögen des menschlichen Auges ist. Das erste transparente optische Element weist eine transparente Schicht auf, in der eine konvexe Linse einer Brennweite, die ungefähr dem zweiten Abstand entspricht, mit einem auf das Mikromuster abgestimmten Linsen-Raster überlagert ist, welches aus einer Vielzahl refraktiver oder diffraktiver Mikro-Linsen einer Brennweite besteht, die dem ersten Abstand entspricht. Entspricht der Abstand zwischen den sich überdeckenden ersten und zweiten optischen Elementen dem ersten Abstand, so zeigt sich die in der Abweichung von Musterbereichen oder Teilen der Musterbereiche des Mikromusters und Linsen-Raster codierten Informationen. Entspricht der Abstand zwischen den sich überdeckenden ersten und zweiten optischen Elementen dem zweiten Abstand, so wird dem Betrachter das Mikromuster oder Teile des Mikromusters sichtbar gemacht. Besonders vorteilhaft an dieser Implementierung der Erfindung ist, dass die sich bei unterschiedlicher Beabstandung der sich überdeckenden ersten und zweiten optischen Elemente zeigenden Informationen weitgehend unabhängig voneinander gestaltet werden können und ein relativ abrupter, binärer Informationswechsel erzielbar ist.

Das Mikromuster hat hierbei vorzugsweise eine typische Größe kleiner als 100 µm, vorzugsweise 100 bis 40 µm. Weiter setzt sich das Mikromuster bevorzugt aus einer Vielzahl von gleichen, sich wiederholenden Strukturelementen zusammen. Die Abmessungen der einzelnen Strukturelemente sollte hierbei kleiner als 200 µm sein. Derartige repetitive Muster ermöglichen ein vereinfachtes Design und Überprüfung der sich dem Betrachter zeigenden zweiten und dritten optischen Effekte.

Weiter ist es auch möglich, dass die Strukturelemente des Mikromusters in unterschiedlicher Flächenverteilung im Flächenbereich des zweiten optischen Elements angeordnet sind, so dass der sich bei unmittelbarer Betrachtung des weiteren optischen Elements ergebende erste optische Effekt nach Art eines Graustufenbildes abhängig von der Flächendichte der Verteilung der Strukturelemente ist.

Bei der gemäß dem Mikromuster strukturierten ersten Schicht des zweiten optischen Elements kann es sich um eine Farbschicht oder eine reflektive Schicht handeln, die gemäß dem Mikromuster strukturiert ist. Bevorzugt ist jedoch in einem gemäß dem Mikromuster ausgeformten Musterbereich eine diffraktive Struktur in der ersten Schicht abgeformt, so dass die ersten bis dritten optischen Effekte ein Beugungsmuster zeigen. Dadurch ist ein besonders hohes Maß an Fälschungssicherheit erzielbar.

Bevorzugt wird die konvexe Linse von einer beugungsoptisch wirksamen Struktur gebildet, die beugungsoptisch den Effekt einer konvexen Linse erzeugt. Die Struktur wird vorzugsweise von einer sich hinsichtlich ihrer Gitterfrequenzen und gegebenenfalls weiterer Gitterkonstanten über den Flächenbereich kontinuierlich verändernden Gitterstruktur gebildet, die entweder eine Binärstruktur ist oder derart gestaltet ist, dass jeweils die einen Flanken der Gitterfurchen parallel zueinander und etwa parallel zu einer Senkrechten auf der Hauptebene der Grenzschicht verlaufen, während sich der Winkel der jeweiligen anderen Flanken der Gitterfläche gegenüber einer Senkrechten auf die Hauptebene der Grenzschicht über den Flächenbereich im wesentlichen kontinuierlich ändert. Die Gittertiefe der Linsenstruktur ist hierbei vorzugsweise kleiner als 10 µm. Die Verwendung einer derartigen "diffraktiven Linse" hat gegenüber der Verwendung einer "refraktiven Linse", beispielsweise einer Fresnel-Vergrößerungslinse, den Vorteil, dass die notwendige Strukturtiefe erheblich verringert wird und so entsprechend großflächige konvexe Linsen in dem Sicherheitsdokument integriert werden können. Es ist hierbei auch möglich, dass die Mikro-Linsen des Linsen-Rasters als "diffraktive Linsen" realisiert sind.

Die Überlagerung der konvexen Linse und des Linsen-Rasters wird bevorzugt dadurch realisiert, dass das zweite optische Element in eine Vielzahl benachbarter erster und zweiter Bereiche aufgeteilt wird. In den ersten Bereichen werden jeweils ein oder mehrere Mikro-Linsen des Mikro-Linsenrasters und in den zweiten Bereichen Strukturen abgeformt, die die konvexe Linse bilden. Die Breite und/oder die Länge der ersten und zweiten Bereiche liegt hierbei jeweils unterhalb des Auflösungsvermögens des menschlichen Auges. Durch diese Art der Überlagerung der konvexen Linse und des Linsen-Rasters wird eine hohe Effizienz und Leuchtkraft des Linsen-Rasters sowie der konvexen Linse sichergestellt.

Weiter ist es auch möglich, ein Raster der die konvexe Linse und das Linsen-Raster bildenden Strukturen in eine transparente Schicht des ersten optischen Elements abzuformen.

Gemäß eines weiteren bevorzugten Ausführungsbeispiels der Erfindung weist das zweite optische Element ein mikrostrukturiertes Moire-Muster auf. Das zugeordnete erste optische Element weist eine zumindest teiltransparente Schicht auf, in der ein auf das Moire-Muster abgestimmter Moire-Analysator und eine konvexe Linse überlagert sind, die eine Brennweite besitzt, die dem zweiten Abstand entspricht, und geeignet ist, die Mikrostrukturierung des Moire-Musters sichtbar zu machen. Ist der Abstand zwischen den sich überdeckenden ersten und zweiten optischen Elementen sehr gering, so wird durch Überlagerung des Moire-Musters und des Moire-Analysators ein Moire-Bild generiert. Wird der Abstand zwischen den sich überdeckenden ersten und zweiten optischen Elementen hin zum zweiten Abstand vergrößert, so wird das Moire-Bild nicht mehr generiert und dem Betrachter eine Vergrößerung der Mikrostrukturierung des Moire-Musters gezeigt. Bei einem ersten Abstand zwischen erstem und zweitem optischen Element zeigt sich so das Moire-Bild und bei einem zweiten Abstand zwischen erstem und zweitem optischen Element eine vergrößerte Darstellung der Mikrostrukturierung des Moire-Musters.

Bei einem solchen Raster einer makroskopischen Linse mit einem Mikrolinsenraster hat die makroskopische Linse beispielsweise einen Durchmesser von 3 mm bis 50 mm, bevorzugt 10 mm bis 30 mm. Die Brennweite der makroskopischen Linse liegt bevorzugt zwischen dem halben Durchmesser und dem zehnfachen Durchmesser, insbesondere zwischen dem einfachen bis fünffachen Durchmesser. Das Mikrolinsenraster (z.B. quadratisch oder hexagonal dichteste Packung) weist eine Vielzahl von Mikrolinsen im Bereich von 5 µm bis 500 µm, bevorzugt 50 µm bis 200 µm, auf. Die Brennweite der Mikrolinsen beträgt zwischen dem halben Durchmesser und dem hundertfachen Durchmesser, bevorzugt zwischen dem einfachen bis zehnfachen Durchmesser.

Auch dieses Ausführungsbeispiel der Erfindung hat den Vorteil, dass die als zweiter und als dritter optischer Effekt dargestellten Informationen unabhängig voneinander gestaltbar sind und sich eine abrupte, binäre Änderung der gezeigten Informationen bei Abstandsvergrößerung/-verkleinerung realisieren lässt. Dadurch lassen sich besonders einprägsame Sicherheitsmerkmale in das Sicherheitsdokument implementieren.

Gemäß eines weiteren bevorzugten Ausführungsbeispiels der Erfindung weist das zweite optische Element ein konkaves Spiegelelement und das erste optische Element eine konvexe Linse auf. Bei Verringerung des Abstands zwischen dem konkaven Spiegelelement und der konvexen Linse wird die Vergrößerungskraft des Systems verringert, so dass das reflektierte Bild kleiner erscheint. Wird der Abstand zwischen dem konkaven Spiegelelement und der konvexen Linse vergrößert, so wird die Vergrößerungskraft des Systems erhöht und das reflektierte Bild erscheint größer. Damit wird der bereits oben geschilderte Verkleinerungseffekt bei Abstandsverkleinerung erzielt.

Die Bildverkleinerungs-/vergrößerungswirkung mit der Variation des Abstands ist unerwartet für den Beobachter, da er intuitiv das Entgegengesetzte erwartet. Es ist dadurch einfach für die involvierten Personen, sich den visuellen Effekt zu merken und ihn zu kommunizieren. Weiterhin ist es sehr schwierig, solche optischen Effekte mit kommerziell erhältlicher Technologie zu simulieren, so dass ein hohes Maß an Fälschungssicherheit erzielt wird.

Bevorzugt weist das zweite optische Element eine Replizierlackschicht und eine an die Replizierlackschicht angrenzende reflektive Schicht auf, wobei in die Grenzfläche zwischen Replizierlackschicht und reflektiver Schicht eine diffraktive Reliefstruktur abgeformt ist, die beugungsoptisch den Effekt eines konkaven Spiegelelements erzeugt. Durch die Verwendung eines solchen "diffraktiven" konkaven Spiegelelements werden die bereits oben in Bezug auf die Verwendung einer "diffraktiven Linse" geschilderten Vorteile erzielt.

Es ist möglich, dass das zweite optische Element lediglich das Spiegelbild des Betrachters reflektiert, das bei der Betrachtung durch das überlagerte erste optische Element die bereits oben geschilderten optischen Veränderungen erfährt.

Besondere Vorteile werden dadurch erzielt, dass die in die Grenzfläche zwischen Replizierlackschicht und reflektiver Schicht abgeformte Reliefstruktur eine Überlagerung einer beugungsoptisch den Effekt eines konkaven Spiegelelements erzeugenden Struktur und einer ein optisches Muster erzeugenden diffraktiven Struktur ist. So ist es möglich, dass beispielsweise ein Hologramm oder KINEGRAM^{®} bei Betrachtung durch das erste optische Element den oben geschilderten optischen Veränderungen unterworfen ist, d.h. dass sich die Größe des Hologramms bei Abstandsverringerung verkleinert und bei Abstandvergrößerung vergrößert. Ein derartiger Effekt lässt sich nur sehr schwer mit kommerziell erhältlichen Technologien simulieren.

Im folgenden wird die Erfindung anhand von mehreren Ausführungsbeispielen unter Zuhilfenahme der beiliegenden Zeichnungen beispielhaft erläutert.
- Fig. 1: zeigt eine schematische Darstellung verschiedener Betrachtungssituationen eines erfindungsgemäßen Sicherheitsdokuments.
- Fig. 2: zeigt eine Schnittdarstellung eines transparenten optischen Elements für ein erfindungsgemäßes Sicherheitsdokument nach Fig. 1.
- Fig. 3: zeigt eine Schnittdarstellung eines opaken optischen Elements für ein erfindungsgemäßes Sicherheitsdokument nach Fig. 1.
- Fig. 4a: zeigt eine schematische Darstellung einer Reliefstruktur für das optische Element nach Fig. 2.
- Fig. 4b: zeigt eine schematische Darstellung einer weiteren Reliefstruktur für das optische Element nach Fig. 2.
- Fig. 4c: zeigt eine Draufsicht einer Reliefstruktur für das optische Element nach Fig. 2.
- Fig. 5: zeigt eine schematische Darstellung verschiedener Betrachtungssituationen eines erfindungsgemäßen Sicherheitsdokuments für ein weiteres Ausführungsbeispiel der Erfindung.
- Fig. 6: zeigt eine Draufsicht auf ein opakes optisches Element für das Sicherheitsdokument nach Fig. 5.
- Fig. 7a bis Fig. 7c: zeigen schematische Darstellungen zur Verdeutlichung eines transparenten optischen Elements für das Sicherheitsdokument nach Fig. 5.

Fig. 1 zeigt ein Sicherheitsdokument 1 in verschiedenen Betrachtungssituationen 41, 42 und 43.

Das Sicherheitsdokument 1 ist ein Wertdokument, beispielsweise eine Banknote oder ein Scheck. Weiter ist es auch möglich, dass das Sicherheitsdokument 1 ein Identifikations-Dokument, beispielsweise einen Ausweis, bildet.

Das Sicherheitsdokument 1 besteht aus einem flexiblen Träger 17, auf dem in einem Bereich 11 ein transparentes optisches Element 18 und in einem Bereich 12 ein opakes optisches Element 19 angeordnet sind. Bei dem Träger 17 handelt es sich vorzugsweise um einen Träger aus Papiermaterial, der mit einem Aufdruck versehen ist und in den weitere Sicherheitsmerkmale, beispielsweise Wasserzeichen oder Sicherheitsfäden, eingebracht sind.

Es ist jedoch auch möglich, dass es sich bei dem Träger 17 um eine Kunststofffolie oder um ein aus ein oder mehreren Papier- und Kunststoffschichten bestehendes Laminat handelt.

In dem Bereich 11 wird in dem Träger 17 eine fensterförmige Durchbrechung, beispielsweise durch Stanzen, eingebracht, die anschließen durch Applizieren des transparenten optischen Elements 18 wieder verschlossen wird. Damit weist das Sicherheitsdokument 1 im Bereich 11 ein transparentes Fenster mit dem transparenten optischen Element 18 auf.

Es ist jedoch auch möglich, dass als Material für den Träger 17 bereits ein transparentes oder teiltransparentes Material verwendet wird und der Träger somit im Bereich 11 verbleiben kann. Dies ist beispielsweise der Fall, falls der Träger 17 aus einer transparenten Kunststofffolie besteht, die im Bereich 11 nicht mit einer Trübungsschicht versehen ist. Weiter ist es auch möglich, das transparente Fenster bereits bei der Papierherstellung zu erzeugen und das transparente optische Element 18 nach Art eines Sicherheitsfadens in den Träger 17 einzubringen.

Wie in Fig. 1 dargestellt, ist auf der dem Bereich 11 gegenüberliegenden Seite des Sicherheitsdokuments 1 ein Patch 13 auf dem Träger 17 appliziert, auf dem das opake optische Element 19 angeordnet ist. Bei dem Patch 13 handelt es sich vorzugsweise um die Übertragungslage einer Transferfolie, beispielsweise einer Heißprägefolie, die unter Einwirkung von Druck und Hitze mittels einer Haftschicht mit dem Träger 17 verbunden ist. Wie in Fig. 1 gezeigt, kann das Patch 13 neben dem optischen Element 12 noch ein oder mehrere weitere optische Elemente 14 und 16 aufweisen, die, wie in dem Bereich 15, eine Kombinationsdarstellung mit dem optischen Element 19 bilden können. Bei den optischen Elementen 14 und 16 handelt es sich beispielsweise um Beugungsgitter, Hologramme, KINEGRAME^{®} oder mit Effektpigmenten ausgeführte Indika.

Weiter ist es auch möglich, dass das transparente optische Element 18 und das opake optische Element 19 auf zwei verschiedenen, miteinander beispielsweise durch Heftung oder Klebung verbundenen, Blättern eines Sicherheitsdokuments, beispielsweise eines Reisepasses, angeordnet sind.

Der detaillierte Aufbau des optischem Elements 18 wird nun anhand der Figuren Fig. 2, Fig. 4a, Fig. 4b und Fig. 4c erläutert.

Fig. 2 zeigt den Träger 17, der aus einem Papiermaterial einer Dicke von etwa 100 µm besteht und der im Bereich 11 eine mittels eines Stanz- oder Schneidevorgangs erzeugte Durchbrechung aufweist. Das optische Element 18 wird vorzugsweise unter Hitze und Druck auf dem Papiermaterial des Trägers 17 appliziert, in dem durch Hitze und Druck eine Haftschicht des optischen Elements 18 aktiviert wird. Durch den ausgeübten Druck wird gleichzeitig im Bereich des optischen Elements 18 die in Fig. 2 gezeigte Vertiefung geschaffen.

Das optische Element 18 besteht aus einem Trägerfilm 181, einer Haftvermittlungsschicht 182, einer Replizierlackschicht 183, einer optischen Trennschicht 184 und einer Kleberschicht 186.

Der Trägerfilm 181 besteht beispielsweise aus einer PET- oder BOPP-Folie einer Schichtdicke von 10 bis 50 µm. Die Funktion des Trägerfilms 181 besteht darin, für die notwendige Stabilität zur Überbrückung der Durchbrechung zu sorgen. Die Haftvermittlungsschicht 182 hat eine Stärke von 0,2 bis 2 µm und wird auf den Trägerfilm mittels eines Druckverfahrens aufgebracht. Die Replizierlackschicht 183 besteht aus einem thermoplastischen oder vernetzten Polymer, in das mittels eines Replizierwerkzeuges unter Einwirkung von Hitze und Druck oder durch UV-Replikation eine Reliefstruktur 185 repliziert ist. Die optische Trennschicht 184 hat eine genügend große Differenz im Brechungsindex (z. B. 0,2) gegenüber der Replizierlackschicht 183 und ist auf der der Reliefstruktur gegenüberliegenden Oberfläche, wie in Fig. 2 angedeutet, weitgehend planar.

Die optische Trennschicht 184 kann hierbei auch entfallen. Weiter ist es auch möglich, dass die Kleberschicht 186 im Bereich der Reliefstruktur 185 entfällt, so dass die Reliefstruktur 185 direkt in Kontakt mit der Luft tritt.

Bei der Reliefstruktur 185 handelt es sich vorzugsweise nicht um eine eine refraktive Linse bildende Reliefstruktur, sondern um eine diffraktive Reliefstruktur, die beugungsoptisch den Effekt einer konvexen Linse erzeugt. Hierfür einsetzbare diffraktive Reliefstrukturen bestehen aus sich hinsichtlich ihrer Gitterfrequenz und ggf. weiterer Gitterkonstanten über den Flächenbereich kontinuierlich veränderten Gitterstrukturen, wie sie beispielsweise in den Figuren Fig. 4a und Fig. 4b dargestellt sind.

Fig. 4a zeigt die zwischen der Replizierlackschicht 183 und der optischen Trennschicht 184 abgeformte Reliefstruktur 185, bei der jeweils eine Flanke 65 der Gitterfurchen parallel zueinander verlaufen, während sich der Winkel 67 der anderen Flanke 64 gegenüber einer senkrechten Hauptebene der Trennschicht über den Flächenbereich im wesentlichen kontinuierlich ändert. Im Zentrum der Linse ist ein paraboloidförmiger Abschnitt 66 angeordnet, von dem ausgehend sich sowohl die Gitterfrequenz als auch der Winkel 67 der Flanke 64, wie in Fig. 4c verdeutlicht, kontinuierlich ändert.

Fig. 4b zeigt eine zwischen der Replizierlackschicht 183 und der optischen Trennschicht 184 abgeformte binäre Reliefstruktur 187, die ebenfalls beugungsoptisch den Effekt einer konvexen Linse erzeugt. Der Vorteil der Verwendung einer derartigen binären Reliefstruktur im Vergleich zu der in Fig. 4a gezeigten Reliefstruktur oder einer sinusförmigen Reliefstruktur besteht hierbei darin, dass die für die Erzeugung des Linseneffekts notwendige Profiltiefe 68 verringert werden kann.

Bei den in den Figuren Fig. 4a und Fig. 4b angegebenen Werte der Relieftiefe handelt es sich um die Phasendifferenz in Radiant, aus der sich in bekannter Weise die geometrische Tiefe der Reliefstruktur abhängig von der Wellenlänge des verwendeten Lichts (z.B. von 500 nm für die maximale Empfindlichkeit des menschlichen Auges) berechnen lässt. Der Durchmesser der Linsenstruktur liegt im allgemeinen zwischen 0,5 und 300 mm, wobei die Brennweite der Linsen üblicherweise zwischen dem Wert des Linsendurchmessers und dem Fünffachen dieses Wertes liegt.

Der genaue Aufbau des optischen Elements 19 wird nun anhand von Fig. 3 verdeutlicht.

Fig. 3 zeigt den Träger 17 und den Patch 13, der im Bereich 12 das optische Element 19 bildet. Der Patch 13 weist hierbei eine Klebeschicht 131, eine Reflektionsschicht 132, eine Replizierlackschicht 134, eine musterförmig ausgeformte Dekorschicht 135 und eine Schutzlackschicht 135 auf. In die Grenzschicht zwischen der Replizierlackschicht 134 und der reflektiven Schicht 131 ist im Bereich 12 eine Reliefstruktur 136 abgeformt.

Bei der Reflektionsschicht 132 handelt es sich vorzugsweise um eine dünne, aufgedampfte Metallschicht oder um eine HRI-Schicht (HRI = High Refraction Index). Als Materialien für eine HRI-Schicht kommen beispielsweise TiO₂, ZnS oder Nb₂O₅ in Frage. Als Material für die Metallschicht kommt im wesentlichen Chrom, Aluminium, Kupfer, Eisen, Nickel, Silber, Gold oder eine Legierung mit diesen Materialien in Frage. Die Reflektivität könnte auch mit einem gekapselten System (zwei geeignete Materialien mit genügend großer Differenz im Brechungsindex) gegen Luft erreicht werden. Weiter kann anstelle einer derartigen metallischen oder dielektrischen Reflektionsschicht eine Dünnfilmschichtfolge mit mehreren dielektrischen oder dielektrischen und metallischen Schichten eingesetzt werden.

Die Reliefstruktur 136 zwischen der Replizierlackschicht 134 und der reflektiven Schicht 132 bildet ein konkaves Spiegelelement. Vorzugsweise handelt es sich bei der Reliefstruktur 136 hierbei nicht um eine ein refraktives konkaves Spiegelelement bildende Makrostruktur, sondern um eine diffraktive Reliefstruktur, die beugungsoptisch den Effekt eines konkaven Spiegelelements erzeugt. Bezüglich der hierfür verwendbaren Reliefstrukturen wird auf die Ausführungen zu den Figuren Fig. 4a bis Fig. 4c verwiesen, wobei die für diesen Zweck verwendbaren Reliefstrukturen spiegelsymmetrisch zu den anhand der Figuren Fig. 4a bis 4c beschriebenen Reliefstrukturen ausgeformt sind, wobei die Gitterfrequenz ausgehend vom Zentrum des konkaven Spiegelelements kontinuierlich zunimmt, die Krümmung jedoch ein umgekehrtes Vorzeichen besitzt.

Die Reliefstruktur 136 wird in dem vorliegenden Ausführungsbeispiel von einer Reliefstruktur gebildet, die aus einer additiven Überlagerung einer analog zu den Reliefstrukturen 185 und 187 den Effekt eines konkaven Spiegelelements erzeugenden Struktur und einer weiteren, ein optisches Muster erzeugenden diffraktiven Struktur gebildet ist. Bei dieser diffraktiven Struktur handelt es sich beispielsweise um ein Hologramm in Form eines schweizer Kreuzes.

Die Dekorschicht 135 ist vorzugsweise musterförmig gemäß eines Mikromusters strukturiert, das knapp unterhalb des Auflösungsvermögens des menschlichen Auges liegt. In dem hier vorliegenden Ausführungsbeispiel ist die Dekorschicht 135 in Form der Zahl "100" strukturiert. Vorteilhaft ist hierbei, dass es sich bei dem Mikromuster um ein repetitives Mikromuster handelt, das sich aus einer Vielzahl von gleichartigen Strukturelementen zusammensetzt. Beispielsweise wird jedes dieser Strukturelemente von einer Darstellung der Zahl "100" gebildet. Hierbei ist es auch möglich, dass die Flächendichte der Strukturelement in Form eines Graustufenbildes variiert ist und somit eine für das menschliche Auge unmittelbar erkennbare weitere Bildinformation enthält.

Die Dekorschicht steht vorzugsweise auf einem mittels eines Druckverfahrens aufgebrachten Aufdruck und kann aus einer transparenten farbigen Schicht, oder aus einer Interferenzschichtpigmente oder cholesterische Flüssigkristallpigmente enthaltenden Schicht bestehen, die einen optisch variablen Farbeindruck erzeugt. Weiter ist es auch möglich, als Dekorschicht ein Dünnfilmschichtsystem zur Erzeugung von blickwinkelabhängigen Farbverschiebungen mittels lnteferenz zu verwenden, wobei in diesem Falle die Dekorschicht vorzugsweise zwischen der Replizierlackschicht 134 und der Reflektionsschicht 132 angeordnet ist. Eine weitere Möglichkeit besteht darin, die Reflektionsschicht 132 nicht durchgängig auf die Replizierlackschicht 134 aufzubringen, sondern musterförmig zu strukturieren, vorzugsweise musterförmig wie oben beschrieben gemäß eines Mikromusters zu strukturieren. Nach dem vollflächigen Aufbringen der Reflektionsschicht 132 wird die Reflektionsschicht 132 hierzu durch Positiv-/Negativätzen partiell demetallisiert oder mittels Laserablation partiell abgetragen.

Durch die wie oben beschrieben erfolgte Ausgestaltung des Sicherheitsdokuments 1 zeigt das Sicherheitsdokument 1 in den Betrachtungssituationen 41, 42 und 43 folgende optische Effekte:
Bei einem Abstand 24 zwischen den sich überdeckenden optischen Elementen 18 und 19 zeigt sich ein optischer Effekt 52 in Form einer holographischen Darstellung eines schweizer Kreuzes im Hintergrund zu einer Darstellung der Zahl "100". Bei einem größeren Abstand 22 zwischen den sich überdeckenden optischen Elementen 18 und 19 zeigt sich ein optischer Effekt 51 in Form einer gegenüber dem optischen Effekt 52 deutlich vergrößerten Darstellung der Zahl "100" vor der holographischen Darstellung des schweizer Kreuzes. Befinden sich die optischen Element 18 und 19 nicht in Überdeckung, zeigt sich als optischer Effekt ein Graustufenbild, welches in die Strukturierung der Dekorschicht 135 codiert ist.

Anhand von Fig. 5 wird nun ein weiteres Ausführungsbeispiel der Erfindung erläutert.

Fig. 5 zeigt ein Sicherheitsdokument 7, das in einem Bereich 71 ein opakes optisches Element 73 und in einem Bereich 72 ein transparentes optisches Element 74 aufweist. Die optischen Elemente 73 und 74 sind hierbei auf einem Träger 75 appliziert. In einer Betrachtungssituation 44 befinden sich die optischen Elemente 73 und 74 nicht in Überdeckung, in einer Betrachtungssituation 45 sind die optischen Elemente 73 und 74 in Überdeckung mit einem Abstand 25 beabstandet und in einer Betrachtungssituation 46 mit einem kleineren Abstand 26 beabstandet.

Das optische Element 73 weist eine gemäß einem Mikromuster strukturierte Schicht auf und besteht so beispielsweise aus einer Schutzlackschicht, einer gemäß dem Mikromuster strukturierten Dekorschicht und einer Klebeschicht. Die Dekorschicht besteht beispielsweise aus einer Farbschicht, einer Effektpigmentschicht oder einer reflektierenden Schicht, die durch entsprechenden musterförmigen Aufdruck, durch Positiv-/Negativätzen oder durch Ablation in Form des Mikromusters strukturiert ist. So zeigt beispielsweise Fig. 6 eine vergrößerte Draufsicht auf das optische Element 73, die ein aus einer Vielzahl von gleichartigen, sich wiederholenden Strukturelementen 76 in form des Buchstabens "A" gebildetes Mikromuster zeigt. Wie bereits oben beschrieben, ist es möglich, dass die Strukturelemente 76 in abweichender Flächendichte auf dem optischen Element 73 angeordnet sind, so dass nach Art eines Graustufenbilds eine für das menschliche Auge unmittelbar erkennbare weitere Information in das Mikromuster codiert ist. Als Strukturelement können auch Mikrografiken, Mikrobilder oder ganze Mikrotextpassagen verwendet werden. Weiterhin ist es auch möglich, dass das Mikromuster aus sich unterscheidenden Strukturelemente zusammengesetzt ist.

Weiter ist es auch möglich, dass das optische Element 73 wie das optische Element 19 nach Fig. 3 aufgebaut ist, mit dem Unterschied, dass die diffraktive Struktur 136 nicht mit der additiven Überlagerung einer beugungsoptisch ein konkaves Spiegelelement erzeugenden Struktur beaufschlagt ist. Bei der in dem optischen Element 73 zwischen der Replizierlackschicht und der Reflektionsschicht abgeformten diffraktiven Struktur handelt es sich vorzugsweise um ein eine Hintergrund-Darstellung bildendes Hologramm, das auch in der Betrachtungssituation 44 sichtbar ist. Gemäß einer weiteren bevorzugten Ausführungsform ist die diffraktive Struktur, z. B. eine Black Mirror Struktur, in gemäß einem Mikromuster ausgeformten Musterbereichen, beispielsweise in den von dem Strukturelement 76 bedeckten Flächenbereichen, vorgesehen. In dem Hintergrundbereich kann in diesem Fall eine zweite, unterschiedlich diffraktive Struktur, z. B. eine Mattstruktur, vorgesehen sein.

Das optische Element 74 ist wie das optische Element 18 nach den Figuren Fig. 1, Fig. 2 und Fig. 4a bis Fig. 4c ausgestaltet, mit dem Unterschied, dass die Reliefstruktur 185 einem Raster einer konvexen Linse einer Brennweite, die dem Abstand 25 entspricht, mit einem auf das Mikromuster des optischen Elements 73 abgestimmten Linsenraster entspricht, das eine Vielzahl von Mikro-Linsen einer Brennweite aufweist, die dem Abstand 26 entspricht.

Die Reliefstruktur 185 weist so beispielsweise ein 60 µm / 60 µm Raster einer makroskopischen Liste mit einem Mikrolinsenraster auf. Die makroskopische Linse weist einen Durchmesser im Bereich von 3 mm bis 50 mm, bevorzugt von 10 mm bis 30 mm, auf. Die Brennweite der Linse liegt zwischen dem halben Durchmesser und dem zehnfachen Durchmesser, bevorzugt zwischen dem einfachen Durchmesser bis fünffachen Durchmesser. Beispielsweise besitzt die makroskopische Linse so einen Durchmesser von 25 mm und eine Brennweite von 75 mm. Das Mikrolinsenraster besteht aus Mikrolinsen mit einem Durchmesser im Bereich von 5 µm bis 500 µm, bevorzugt zwischen 50 µm und 200 µm. Die Brennweite der Mikrolinsen liegt zwischen dem halben Durchmesser und dem hundertfachen Durchmesser, bevorzugt zwischen dem einfachen bis zehnfachen Durchmesser. Beispielsweise beträgt der Durchmesser der Mikrolinsen 150 µm bei 1 mm Brennweite.

Die Figuren 7a bis 7c verdeutlichen mehrere Ausführungsformen einer derartigen Überlagerung einer konvexen Linse und eines Mikrolinsen-Rasters:
Wie in Fig. 7a gezeigt, ist der Flächenbereich des optischen Elements 74 in erste Bereiche 77 und zweite Bereiche 78 unterteilt, die jeweils benachbart zueinander angeordnet sind. Die Breite der ersten und zweiten Bereiche 77 und 78 liegt hierbei unterhalb des Auflösungsvermögens des menschlichen Auges, so dass der Abstand zwischen zwei ersten oder zwei zweiten Bereichen beispielsweise < 200 µm beträgt.

In den Bereichen 77 sind die Mikro-Linsen des Mikro-Linsenrasters angeordnet. Die Mikro-Linsen sind hierbei vorzugsweise als refraktive Linsen ausgeführt, es ist jedoch auch möglich, dass diese Linsen analog zu den Ausführungsformen nach Fig. 4a bis Fig. 4c als "diffraktive" Linse ausgeführt sind. Weiter ist eine eine konvexe Linse bildende diffraktive Reliefstruktur nach den Figuren Fig. 4a bis Fig. 4c über die Flächenbereiche 78 verteilt auf dem Flächenbereich des optischen Elements 73 angeordnet.

In einem Flächenbereich 80 nach Fig. 7b sind erste Bereiche 81 und zweite Bereiche 82 abwechselnd nebeneinander angeordnet, wobei hier ebenfalls der Abstand zwischen zwei ersten Bereichen 81 und zwei zweiten Bereichen 82 unterhalb des Auflösungsvermögens des menschlichen Auges liegt.

In einem Flächenbereich 83 nach Fig. 7c sind erste Flächenbereiche 84 und zweite Flächenbereiche 85 benachbart nebeneinander angeordnet, wobei in diesem Fall in den ersten Flächenbereichen 84 jeweils nur eine einzige konvexe Linse des Linsen-Rasters angeordnet ist, die dann bevorzugt als "diffraktive" Linse realisiert ist.

In den Betrachtungssituation 44 bis 46 zeigen sich dem Betrachter damit folgende optische Effekte:
In der Betrachtungssituation 45 wird dem Betrachter eine vergrößerte Darstellung eines oder mehrerer Strukturelemente 76 als optischer Effekt gezeigt. In der Betrachtungssituation 46 zeigt sich dem Betrachter eine Information, die in der relativen Position des Mikromusters oder Teilen des Mikromusters zu dem Linsen-Raster codiert ist. Innerhalb der Betrachtungssituation 44 zeigt sich als optischer Effekt das in die Gestaltung des Mikromusters des optischen Elements 73 codierte Graustufenbild oder ein Hologramm oder ein sonstiges beugungsoptisch generiertes Muster, beispielsweise ein KINEGRAM^{®}, das sich aus der Überlagerung der von den in den Musterbereichen abgeformten diffraktiven Strukturen erzeugten optischen Effekte ergibt.

Weiter ist es auch möglich, dass anstelle eines Mikrolinsen-Rasters in den Bereichen 77, 81 und 84 gemäß den Figuren Fig. 7a bis Fig. 7c des optischen Elements 74 Strukturen eines Moire-Analysators angeordnet sind und anstelle des Mikro-Musters nach Fig. 6 ein Moire-Muster in dem optischen Element 73 angeordnet ist.

Unter einem Moire-Muster ist hierbei eine aus sich wiederholenden Strukturen gebildetes Muster zu verstehen, das bei Überlagerung mit oder in Betrachtung durch ein weiteres, von sich wiederholenden Strukturen gebildetes Muster, das als Moire-Analysator wirkt, ein neues Muster, nämlich ein Moire-Bild zeigt, das in dem Moire-Muster versteckt ist. Im einfachsten Fall ergibt sich dieser Moire-Effekt aus der Überlagerung dunkler und heller Streifen, die gemäß eines Linienrasters angeordnet sind, wobei dieses Linienraster bereichsweise zur Erzeugung des Moire-Bildes phasenverschoben ist. Neben einem linearen Linienraster ist es auch möglich, dass die Linien des Linienrasters gekrümmte Bereiche aufweisen und beispielsweise wellenförmig oder kreisförmig angeordnet sind. Weiter ist es auch möglich, ein auf zwei oder mehr gegeneinander verdrehte oder sich überlagernde Linienraster aufgebautes Moire-Muster zu verwenden. Die Decodierung des Moire-Bildes in einem derartigen Linienraster erfolgt ebenfalls durch eine bereichsweise Phasenverschiebung des Linienrasters, wobei sich in einem derartigen Moire-Muster zwei oder mehr verschiedene Moire-Bilder codieren lassen. Weiter ist auch der Einsatz von Moire-Mustern und Moire-Analysatoren möglich, die auf der sogenannten "Scrambled Indicia^{®}-Technologie" oder auf einem Lochmuster (runde, ovale, eckige Löcher diverser Ausgestaltung) basieren.

Der in den Bereichen 77, 82 und 84 angeordnete Moire-Analysator besteht somit beispielsweise aus einem opaken Streifenmuster. Das in dem optischen Element 74 vorgesehene Moire-Muster kann in der wie in Bezug auf das Mikromuster nach Fig. 6 beschriebenen Art und Weise als strukturierte Dekorschicht oder in einer in Musterbereichen abgeformten diffraktiven Struktur realisiert sein. Das Moire-Muster ist hierbei substrukturiert, wobei diese Substrukturierung vorzugsweise in Form eines Mikrotextes oder von sich wiederholenden Mikrobildern erfolgt.

Liegen die optischen Elemente 74 und 73 bei Überdeckung übereinander, d.h. wenn der Abstand zwischen den optischen Elementen 73 und 74 sehr gering ist, so zeigt sich das durch die Überlagerung des Moire-Musters und des Moire-Analysators generierte Moire-Bild. Wird der Abstand vergrößert, so zeigt sich dem Betrachter die vergrößerte Darstellung der Mikrostrukturierung des Moire-Musters, also beispielsweise eine vergrößerte und damit lesbare Darstellung eines Mikrotextes. Überdecken sich die optischen Elemente 73 und 74 nicht, so zeigen sich die sich bereits in Bezug auf die Betrachtungssituation 44 geschilderten optischen Effekte.

## Patentansprüche

1. Sicherheitsdokument (1, 7), insbesondere Banknote oder Ausweis, mit einem ersten transparenten Bereich (11, 72), in dem ein erstes transparentes optisches Element (18, 74) angeordnet ist, und mit einem zweiten Bereich (12, 71), in dem ein zweites opakes optisches Element (19, 73) angeordnet ist, das einen ersten optischen Effekt zeigt, wobei der erste Bereich (11, 72) und der zweite Bereich (12, 71) derart voneinander beabstandet auf einem Träger (17, 75) des Sicherheitsdokuments angeordnet sind, dass der erste und der zweite Bereich in Überdeckung miteinander gebracht werden können,
**dadurch gekennzeichnet,**
**dass** das erste optische Element (18, 74) und das zweite optische Element (19, 73) derart ausgestaltet und aufeinander abgestimmt sind, dass sich bei Überdeckung des zweiten mit dem ersten optischen Element mit einem ersten Abstand (24, 26) zwischen dem ersten und dem zweiten optischen Element ein zweiter optischer Effekt (52) zeigt, und bei Überdeckung des zweiten mit dem ersten optischen Element mit einem zweiten Abstand (22, 25) zwischen dem ersten und zweiten optischen Element, der größer als der erste Abstand ist, ein dritter, vom zweiten optischen Effekt unterschiedlicher optischer Effekt (51) zeigt, wobei das zweite optische Element ein mikrostrukturiertes Moire-Muster aufweist und das erste optische Element eine zumindest teiltransparente Schicht aufweist, in der ein auf das Moire-Muster abgestimmter Moire-Analysator und eine konvexe Linse überlagert sind, die eine Brennweite besitzt, die dem zweiten Abstand entspricht und die geeignet ist, die Mikrostrukturierung des Moire-Musters sichtbar zu machen.

2. Sicherheitsdokument (1, 7), insbesondere Banknote oder Ausweis, mit einem ersten transparenten Bereich (11, 72), in dem ein erstes transparentes optisches Element (18, 74) angeordnet ist, und mit einem zweiten Bereich (12, 71), in dem ein zweites opakes optisches Element (19, 73) angeordnet ist, das einen ersten optischen Effekt zeigt, wobei der erste Bereich (11, 72) und der zweite Bereich (12, 71) derart voneinander beabstandet auf einem Träger (17, 75) des Sicherheitsdokuments angeordnet sind, dass der erste und der zweite Bereich in Überdeckung miteinander gebracht werden können,
**dadurch gekennzeichnet,**
**dass** das erste optische Element (18, 74) und das zweite optische Element (19, 73) derart ausgestaltet und aufeinander abgestimmt sind, dass sich bei Überdeckung des zweiten mit dem ersten optischen Element mit einem ersten Abstand (24, 26) zwischen dem ersten und dem zweiten optischen Element ein zweiter optischer Effekt (52) zeigt, und bei Überdeckung des zweiten mit dem ersten optischen Element mit einem zweiten Abstand (22, 25) zwischen dem ersten und zweiten optischen Element, der größer als der erste Abstand ist, ein dritter, vom zweiten optischen Effekt unterschiedlicher optischer Effekt (51) zeigt, wobei das zweite optische Element (73) eine gemäß einem Mikromuster strukturierte Schicht aufweist und das erste optische Element (74, 2) eine transparente Schicht aufweist, in der eine Rasterung einer konvexen Linse einer Brennweite, die dem zweiten Abstand (25) entspricht, mit einem auf das Mikromuster abgestimmten Linsen-Raster überlagert ist, das eine Vielzahl von Mikro-Linsen (79, 82, 84) einer Brennweite aufweist, die dem ersten Abstand (26) entspricht.

3. Sicherheitsdokument nach Anspruch 1 oder 2,
**dadurch gekennzeichnet,**
**dass** bei Überdeckung des zweiten mit dem ersten optischen Element mit dem ersten Abstand (24, 26) sich ein erstes Muster als zweiter optischer Effekt (52) zeigt und bei Überdeckung des zweiten mit dem ersten optischen Element mit dem zweiten Abstand (22, 25) sich eine vergrößerte Darstellung des ersten Musters als dritter optischer Effekt (51) zeigt.

4. Sicherheitsdokument nach Anspruch 3,
**dadurch gekennzeichnet,**
**dass** das erste Muster ein diffraktives Muster ist.

5. Sicherheitsdokument nach einem der Ansprüche 2 bis 4,
**dadurch gekennzeichnet,**
**dass** das Mikromuster eine typische Größe kleiner als 200 µm besitzt.

6. Sicherheitsdokument nach einem der Ansprüche 2 bis 4,
**dadurch gekennzeichnet,**
**dass** das Mikromuster ein aus einer Vielzahl von gleichen sich wiederholenden Strukturelemente (76) gebildetes Muster ist, bei dem die Abmessungen der einzelnen Strukturelemente < 200 µm sind.

7. Sicherheitsdokument nach einem der Ansprüche 2 bis 6,
**dadurch gekennzeichnet,**
**dass** in einem gemäß dem Mikromuster ausgeformten Musterbereich eine diffraktive Struktur in der ersten Schicht abgeformt ist.

8. Sicherheitsdokument nach einem der Ansprüche 2 bis 7,
**dadurch gekennzeichnet,**
**dass** die erste Schicht eine Farbschicht oder eine reflektive Schicht ist, die gemäß dem Mikromuster strukturiert ist.

9. Sicherheitsdokument nach einem der Ansprüche 2 bis 8,
**dadurch gekennzeichnet,**
**dass** die konvexe Linse von einer diffraktiven Struktur gebildet ist, die beugungsoptisch den Effekt einer konvexen Linse erzeugt.

10. Sicherheitsdokument nach einem der Ansprüche 2 bis 9,
**dadurch gekennzeichnet,**
**dass** das erste optische Element (74) eine Vielzahl benachbarter erster und zweiter Bereiche aufweist, wobei die Breite und/oder die Länge der ersten und zweiten Bereiche jeweils < 200 µm ist und in den ersten Bereich jeweils ein oder mehrere Mikro-Linsen (79, 82) des Mikro-Linsenrasters und in den zweiten Bereichen Strukturen (78, 81, 85) abgeformt sind, die die konvexe Linse bilden.

11. Sicherheitsdokument nach Anspruch 1,
**dadurch gekennzeichnet,**
**dass** die durch die konvexe Linse vergrößerte Mikrostrukturierung eine vergrößerte Darstellung des durch die Überlagerung des Moire-Musters und des Moire-Analysators generierten Moire-Bildes zeigt.

12. Sicherheitsdokument nach einem der vorhergehenden Ansprüche,
**dadurch gekennzeichnet,**
**dass** das zweite optische Element eine Replizierlackschicht und eine an die Replizierlackschicht angrenzende reflektive Schicht aufweist und in die Grenzfläche zwischen Replizierlackschicht und reflektiver Schicht eine diffraktive Reliefstruktur abgeformt ist, die bei unmittelbarer Betrachtung den ersten optischen Effekt zeigt.

13. Sicherheitsdokument nach einem der vorhergehenden Ansprüche,
**dadurch gekennzeichnet,**
**dass** das zweite optische Element aus der Übertragungslage einer Transferfolie, insbesondere einer Heißprägefolie, besteht.

## Claims

1. Security document (1, 7), in particular banknote or passport, with a first transparent region (11, 72) in which a first transparent optical element (18, 74) is arranged, and with a second region (12, 71) in which a second opaque optical element (19, 73), which exhibits a first optical effect, is arranged, wherein the first region (11, 72) and the second region (12, 71) are arranged on a carrier (17, 75) of the security document and are spaced apart from one another such that the first and the second regions can be made to overlap, **characterized in that** the first optical element (18, 74) and the second optical element (19, 73) are designed, and matched to one another, such that when the second optical element and the first optical element are made to overlap, with a first spacing (24, 26) between the first and the second optical elements, a second optical effect (52) becomes visible, and when the second optical element and the first optical element are made to overlap, with a second spacing (22, 25) between the first and the second optical elements, with the second spacing being larger than the first spacing, a third optical effect (51), which differs from the second optical effect, becomes visible, with the second optical element exhibiting a micropatterned Moiré pattern and the first optical element having an at least partially transparent layer in which a Moiré analyser, which is matched to the Moiré pattern, and a convex lens are superposed, with the convex lens having a focal length which corresponds to the second spacing and being suitable for rendering the micropatterning of the Moiré pattern visible.

2. Security document (1, 7), in particular banknote or passport, with a first transparent region (11, 72) in which a first transparent optical element (18, 74) is arranged, and with a second region (12, 71) in which a second opaque optical element (19, 73), which exhibits a first optical effect, is arranged, wherein the first region (11, 72) and the second region (12, 71) are arranged on a carrier (17, 75) of the security document and are spaced apart from one another such that the first and the second regions can be made to overlap, **characterized in that** the first optical element (18, 74) and the second optical element (19, 73) are designed, and matched to one another, such that when the second optical element and the first optical element are made to overlap, with a first spacing (24, 26) between the first and the second optical elements, a second optical effect (52) becomes visible, and when the second optical element and the first optical element are made to overlap, with a second spacing (22, 25) between the first and the second optical elements, with the second spacing being larger than the first spacing, a third optical effect (51), which differs from the second optical effect, becomes visible, wherein the second optical element (73) has a layer which is patterned according to a micropattern and the first optical element (74, 2) has a transparent layer in which a grating of a convex lens with a focal length which corresponds to the second spacing (25) is superimposed with a lens grating which is matched to the micropattern and has a large number of microlenses (79, 82, 84) with a focal length which corresponds to the first spacing (26).

3. Security document according to Claim 1 or 2, **characterized in that**, when the second optical element and the first optical element are made to overlap, with the first spacing (24, 26), a first pattern becomes visible as a second optical effect (52) and, when the second optical element and the first optical element are made to overlap, with the second spacing (22, 25), an enlarged representation of the first pattern becomes visible as a third optical effect (51).

4. Security document according to Claim 3, **characterized in that** the first pattern is a diffractive pattern.

5. Security document according to one of Claims 2 to 4, **characterized in that** the micropattern has a typical size of less than 200 µm.

6. Security document according to one of Claims 2 to 4, **characterized in that** the micropattern is a pattern which is formed from a large number of the same repeating structural elements (76), with the dimensions of the individual structural elements being < 200 µm.

7. Security document according to one of Claims 2 to 6, **characterized in that**, in a pattern region which is formed according to the micropattern, a diffractive structure is impressed in the first layer.

8. Security document according to one of Claims 2 to 7, **characterized in that** the first layer is a colour layer or a reflective layer which is patterned according to the micropattern.

9. Security document according to one of Claims 2 to 8, **characterized in that** the convex lens is formed from a diffractive structure which produces, in an optically diffractive manner, the effect of a convex lens.

10. Security document according to one of Claims 2 to 9, **characterized in that** the first optical element (74) has a large number of neighbouring first and second regions, wherein the width and/or the length of the first and second regions is in each case < 200 µm and, in the first region, in each case one or more microlenses (79, 82) of the microlens grating and, in the second regions, structures (78, 81, 85) forming convex lenses are impressed.

11. Security document according to Claim 1, **characterized in that** the micropattern, enlarged by way of the convex lens, shows an enlarged representation of the Moiré image which is produced by the superposition of the Moiré pattern and of the Moiré analyser.

12. Security document according to one of the preceding claims, **characterized in that** the second optical element has a replicating lacquer layer and a reflective layer which adjoins the replicating lacquer layer and a diffractive relief structure, which shows the first optical effect when viewed directly, is impressed into the boundary surface between replicating lacquer layer and reflective layer.

13. Security document according to one of the preceding claims, **characterized in that** the second optical element comprises a transfer layer of a transfer film, in particular a hot-embossing film.

## Revendications

1. Document de sécurité (1, 7), en particulier billet de banque ou papier d'identité, avec une première zone (11, 72) transparente, dans laquelle un premier élément (18, 74) optique transparent est disposé, et avec une seconde zone (12, 71), dans laquelle un second élément (19, 73) optique opaque est disposé, lequel présente un premier effet optique, la première zone (11, 72) et la seconde zone (12, 71) étant disposées à distance l'une de l'autre sur un support (17, 75) du document de sécurité de telle sorte que la première et la seconde zones puissent être amenées à se chevaucher,
**caractérisé en ce**
**que** le premier élément (18, 74) optique et le second élément (19, 73) optique sont configurés et ajustés l'un sur l'autre de telle sorte qu'un deuxième effet (52) optique apparaisse lors du chevauchement du second élément optique avec le premier à une première distance (24, 26) entre le premier et le second élément optique et un troisième effet (51) optique différent du deuxième effet optique apparaisse lors du chevauchement du second élément optique avec le premier à une seconde distance (22, 25) entre le premier et le second élément optique qui est supérieure à la première distance, le deuxième effet optique présentant un modèle de moiré microstructuré et le premier élément optique présentant une couche au moins partiellement transparente, dans laquelle un analyseur de moiré ajusté sur le modèle de moiré et une lentille convexe sont superposés, laquelle possède une distance focale qui correspond à la seconde distance et qui est appropriée afin de rendre visible la microstructuration du modèle de moiré.

2. Document de sécurité (1, 7), en particulier billet de banque ou papier d'identité avec une première zone (11, 72) transparente, dans laquelle un premier élément (18, 74) optique transparent est disposé, et avec une seconde zone (12, 71), dans lequel un second élément (19, 73) optique opaque est disposé, qui présente un premier effet optique, la première zone (11, 72) et la seconde zone (12, 71) étant disposées à distance l'une de l'autre sur un support (17, 75) du document de sécurité de telle sorte que la première et la seconde zones puissent être amenées à se chevaucher,
**caractérisé en ce**
**que** le premier élément (18, 74) optique et le second élément (19, 73) optique sont configurés et ajustés l'un sur l'autre de telle sorte qu'un deuxième effet (52) optique apparaisse lors du chevauchement du second élément optique avec le premier à une première distance (24, 26) entre le premier et le second élément optique et un troisième effet (51) optique différent du deuxième effet optique apparaisse lors du chevauchement du second élément optique avec le premier à une seconde distance (22, 25) entre le premier et le second élément optique qui est supérieure à la première distance, le second élément (73) optique présentant une couche structurée selon un micromodèle et le premier élément (74, 2) optique présentant une couche transparente, dans laquelle un tramage d'une lentille convexe correspond à une distance focale qui correspond à la seconde distance (25), est recouvert par une trame de lentilles ajustée sur le micromodèle, qui présente une pluralité de microlentilles (79, 82, 84) d'une distance focale qui correspond à la première distance (26).

3. Document de sécurité selon la revendication 1 ou 2,
**caractérisé en ce**
**que** lors du chevauchement du second élément optique avec le premier à la première distance (24, 26), un premier modèle apparaît en tant que deuxième effet optique (52) et lors du chevauchement du second élément optique avec le premier à la deuxième distance (22, 25), une représentation agrandie du premier modèle apparaît en tant que troisième effet optique (51).

4. Document de sécurité selon la revendication 3,
**caractérisé en ce**
**que** le premier modèle est un modèle diffractif.

5. Document de sécurité selon l'une quelconque des revendications 2 à 4,
**caractérisé en ce**
**que** le micromodèle possède une taille typique inférieure à 200 µm.

6. Document de sécurité selon l'une quelconque des revendications 2 à 4,
**caractérisé en ce**
**que** le micromodèle est un modèle formé d'une pluralité d'éléments structurels (76) identiques se répétant, pour lequel les dimensions des éléments structurels individuels sont < à 200 µm.

7. Document de sécurité selon l'une quelconque des revendications 2 à 6,
**caractérisé en ce**
**qu'**une structure diffractive dans la première couche est moulée dans une zone de modèle formée selon le micromodèle.

8. Document de sécurité selon l'une quelconque des revendications 2 à 7,
**caractérisé en ce**
**que** la première couche est une couche colorée ou une couche réfléchissante qui est structurée selon le micromodèle.

9. Document de sécurité selon l'une quelconque des revendications 2 à 8,
**caractérisé en ce**
**que** la lentille convexe est formée par une structure diffractive qui génère optiquement par diffraction l'effet d'une lentille convexe.

10. Document de sécurité selon l'une quelconque des revendications 2 à 9,
**caractérisé en ce**
**que** le premier élément (74) optique présente une pluralité de premières et de secondes zones contigües, la largeur et/ou la longueur des premières et secondes zones étant respectivement < à 200 µm et dans la première zone, respectivement une ou plusieurs microlentilles (79, 82) de la trame de microlentilles étant moulées et des structures (78, 81, 85) qui forment la lentille convexe, étant moulées dans les deuxièmes zones.

11. Document de sécurité selon la revendication 1,
**caractérisé en ce**
**que** la microstructuration agrandie par la lentille convexe présente une représentation agrandie de l'image de moiré générée par la superposition du modèle de moiré et de l'analyseur de moiré.

12. Document de sécurité selon l'une quelconque des revendications précédentes,
**caractérisé en ce**
**que** le second élément optique présente une couche de laque de réplique et une couche réfléchissante jouxtant la couche de laque de réplique et une structure en relief diffractive qui présente le premier effet optique lorsqu'on la regarde directement, est moulée dans la surface limite entre la couche de laque de réplique et la couche réfléchissante.

13. Document de sécurité selon l'une quelconque des revendications précédentes,
**caractérisé en ce**
**que** le second élément optique se compose d'une couche de transfert d'un film de transfert, en particulier d'un film d'estampage à chaud.
